# EUROPÄISCHE PATENTSCHRIFT

(11) **EP 2 729 380 B1**
(45) Veröffentlichungstag und Bekanntmachung des Hinweises auf die Patenterteilung: **20.09.2017**
(21) Anmeldenummer: 12732949.8
(22) Anmeldetag: 03.07.2012
(51) Int. Cl.: B65D 45/32

(54) **VERSCHLUSS FÜR GEFÄSSE, INSBESONDERE FÜR FLASCHEN UND BEHÄLTER**
CLOSURE FOR VESSELS, IN PARTICULAR FOR BOTTLES AND CONTAINERS
FERMETURE POUR CONTENANTS, EN PARTICULIER POUR BOUTEILLES ET RÉCIPIENTS

(30) Priorität: 04.07.2011 CH 11172011
(43) Veröffentlichungstag der Anmeldung: 14.05.2014
(73) Patentinhaber: Stübi, Pascal, 8005 Zürich (CH); Kiefer, Ueli, 8044 Gockhausen (CH)
(72) Erfinder: Stübi, Pascal, 8005 Zürich (CH); Kaufmann, Sandra, 8003 Zürick (CH); Kiefer, Ueli, 8044 Gockhausen (CH)
(74) Vertreter: Frei Patent Attorneys
(86) Internationale Anmeldenummer: PCT/CH2012/000151
(87) Internationale Veröffentlichungsnummer: WO 2013/003966

(56) Entgegenhaltungen:
- EP-A2- 1 342 671
- GB-A- 607 485
- US-A- 2 949 205

## Beschreibung

Die Erfindung bezieht sich auf das Gebiet der Verschlusssysteme für Gefässe, insbesondere Flaschen und betrifft einen Verschluss zum Verschliessen einer Gefässöffnung. Der Verschluss enthält einen ersten Verschlusskörper mit einer Aufnahmeöffnung und einen zweiten Verschlusskörper mit einem Verschlussorgan zum Verschliessen der Gefässöffnung in einer zur Gefässöffnung gerichteten Verschliessrichtung, sowie ein an das Verschlussorgan anschliessendes Halteorgan zum aussenseitigen Umgreifen eines Halsbereichs der Gefässöffnung, wobei der zweite Verschlusskörper im montierten Zustand des Verschlusses wenigstens teilweise durch die Aufnahmeöffnung des ersten Verschlusskörpers geführt ist und von dieser umschlossen wird, und der erste Verschlusskörper ein Anpressorgan enthält, wobei der Verschlusskörper so ausgestaltet sind, dass das Anpressorgan im montierten Zustand des Verschlusses eine Anpressposition einnimmt, in welcher das Halteorgan des zweiten Verschlusskörpers unter Einnahme einer Verschlussposition gegen einen Halsbereich der Gefässöffnung gepresst wird.

### STAND DER TECHNIK

Ein Verschluss mit den Merkmalen des Oberbegriffs des Anspruchs 1 ist aus GB 607 485 bekannt.

Aus dem Stand der Technik ist des Weiteren eine Vielzahl unterschiedlichster Verschlusssysteme für Gefässe wie Flaschen und Behälter bekannt. Welches Verschlusssystem letztendlich bevorzugt wird, hängt von den Anforderungen ab, welche an ein solches Verschlusssystem gestellt werden. Ein wichtiges Kriterium ist beispielsweise die Wiederverschliessbarkeit. So ist es für bestimmte Anwendungen z. B. auf dem Gebiet der Lebensmittelindustrie oder auf dem Gebiet der Pharmazie und Medizin vorgeschrieben, dass ein Verschluss nicht wieder verschliessbar sein darf. Dadurch wird z. B. erreicht, dass allfällige Restmengen nach dem Öffnen des Gefässes nicht mehr aufbewahrt werden können. Ferner können die Gefässe mit dem Originalverschluss nicht mehr für die Aufbewahrung anderer Stoffe verwendet werden.

So sind z. B. im Bereich der Getränkeflaschen die so genannten Kronkorken-Verschlüsse bekannt. Der Kronkorken ist ein kreisförmiges Blechstück, welches mit einer Dichteinlage versehen ist. Der Rand des Blechstückes wird beim Verschliessen der Flasche kronenförmig gebogen. Der Kronkorken dient dazu, Getränkeflaschen luftdicht zu verschließen. Zum Öffnen einer durch Kronkorken verschlossenen Flasche wird ein Werkzeug, zumeist ein Flaschenöffner, benötigt. Beim Öffnen der Flasche wird der Kronkorken irreversibel beschädigt, so dass sich dieser nicht mehr zum Wiederverschliessen eignet.

Im Konsumgüterbereich müssen die Verschlüsse insbesondere für ältere und handicapierte Leute bedienungsfreundlich sein. In diesem Zusammenhang spielt auch das Kriterium des Öffnens des Verschlusses mit oder ohne Werkzeug eine Rolle. Es versteht sich von selbst, dass ein ohne Werkzeug bedienbarer Verschluss einen wesentlichen Vorteil aufweist, indem das Mitführen eines Öffnungswerkzeuges entfällt. Werkzeugfrei zu öffnende Verschlüsse werden z. B durch Schrauben oder Ziehen an einem Verschlussteil oder durch Umklappen eines Verschlussteils geöffnet. Die genannten Öffnungsarten weisen den Nachteil auf, dass das entsprechende Verschlussteil immer in einer bestimmten Art mit den Fingern einer Hand ergriffen werden muss. Dies verringert die Bedienungsfreundlichkeit insbesondere bei jenen Anwendern erheblich, bei welchen die Feinmotorik der Hände eingeschränkt ist.

Im Weiteren spielen je nach Anwendung auch die Herstellungskosten sowie der Umweltschutz eine wichtige Rolle. Bezüglich des letzteren Kriteriums sollen z.B. beim Öffnen eines Verschlusses nicht eine Vielzahl von separaten Verschlussteilen anfallen.

Die EP-A-1 342 671 beschreibt beispielsweise einen Verschluss zum Verschliessen einer Flasche mit einem ersten Verschlussteil, welches elastische Lamellen enthält, und mit einer Verschlusskappe. Zum Verschliessen des Verschlusses wird das erste Verschlussteil über die Flaschenöffnung platziert. Anschliessend wird die Verschlusskappe auf das erste Verschlussteil aufgesetzt und fixiert. Durch diesen Vorgang werden die Lamellen gegen den Flaschenhals gedrückt, wobei Anformungen an den Lamellen einen am Flaschenhals ausgebildeten Absatz untergreifen. Dadurch wird der Verschluss gegen eine axiale Verschiebung in Öffnungsrichtung gesichert. Zum Öffnen des Verschlusses wird die Verschlusskappe wieder abgezogen. Auch dieser Verschluss weist den Nachteil auf, dass Teile des Verschlusses zumindest beim Öffnen mit der Hand ergriffen werden müssen.

Die eingangs erwähnte Veröffentlichungsschrift GB 607 485 beschreibt einen nicht-metallischen Flaschenverschluss, insbesondere aus Pappe oder Papier. Der Flaschenverschluss ist zweiteilig. Ein innerer Verschlussteil ist kappenförmig und ein äusserer Verschlussteil ist ringförmig ausgebildet. Letzterer liegt dem inneren Verschlussteil fest an. In einer Ausführungsvariante kann der ringförmige Verschlussteil zum Öffnen des Verschlusses nach unten zum Behälter hin gedrückt werden.

### DARSTELLUNG DER ERFINDUNG

Es ist nun Aufgabe der Erfindung, einen Verschluss der eingangs genannten Art vorzuschlagen, welcher äusserst einfach, d.h. ohne besondere feinmotorische Fertigkeiten, sowie ohne Werkzeug zu öffnen ist, und welcher überdies auch als nicht wiederverschliessbarer Einwegverschluss ausführbar ist. Ferner sollen beim Öffnen des Verschlusses möglichst wenige separate Verschlussteile anfallen.

Diese Aufgabe wird durch die kennzeichnenden Merkmale des Anspruchs 1 gelöst. Besondere Weiterbildungen oder Ausführungsformen der Erfindung sind in den abhängigen Ansprüchen enthalten.

Die Erfindung zeichnet sich also dadurch aus, dass der erste Verschlusskörper als Verschlusskappe ausgebildet ist und den Druckbeaufschlagungsbereich zum Öffnen des Verschlusses als Kappenabschnitt der Aufnahmeöffnung gegenüber liegend ausbildet. Das Anpressorgan wird dabei weiterhin durch eine Verschiebung des ersten Verschlusskörpers relativ zum zweiten Verschlusskörper in Verschliessrichtung, welche der Druckrichtung entspricht, aus der Anpressposition in eine Freigabeposition verschoben, derart dass sich das Halteorgan bzw. dessen Halteelemente in radialer Richtung zur Gefässöffnung aus ihrer Verschlussposition in eine Öffnungsposition bewegen können und auf diese Weise der Verschluss geöffnet wird.

Der Druckbeaufschlagungsbereich ist der Aufnahmeöffnung entgegen gesetzt, nämlich der Aufnahmeöffnung gegenüber liegend angeordnet.

Das Verschlussorgan ist insbesondere zentral. Beim Gefäss handelt es sich bevorzugt um Flaschen oder Behälter mit einer Öffnung sowie einem daran anschliessenden Halsabschnitt bzw. -bereich, welcher verschlusswirksam ist. Verschlusswirksam bedeutet, dass der besagte Halsabschnitt beim Verschliessen und Öffnen des Gefässes mit dem Verschluss funktionell zusammenwirkt. Der Begriff Halsabschnitt bzw. -bereich beschränkt sich nicht nur auf Flaschenhälse, sondern soll z. B. auch eine kragenförmige Ausgestaltung der Gefässöffnung mit umfassen. Die Gefässe dienen beispielsweise der Aufnahme von Flüssigkeiten, wie flüssige Lebensmittel, z. B. Getränke, oder Medizin und Reinigungsmittel. Die Gefässe können jedoch auch zur Aufnahme von Schüttgut, wie Pulver und Tabletten, oder zur Aufnahme von anderen Gütern dienen.

Die beiden Verschlusskörper und die Gefässöffnung sind bei der Erstellung des Verschlusses sowie im montierten Zustand des Verschlusses bevorzugt entlang einer zentralen Verschlussachse und insbesondere koaxial bzw. konzentrisch zueinander angeordnet. Die Verschlussachse liegt bevorzugt senkrecht zur Gefässöffnung. Die beiden Verschlusskörper sind bevorzugt rotationssymmetrisch ausgebildet. Die Gefässöffnung ist beispielsweise als Kreisöffnung ausgestaltet. Entsprechend sind die Verschlusskörper bezüglich ihrer Umfänge ebenfalls kreisförmig ausgebildet.

Die Druckbeaufschlagung des ersten Verschlusskörpers erfolgt in Richtung der Aufnahmeöffnung des ersten Verschlusskörpers. Die Druckbeaufschlagung erfolgt beispielsweise mit der Hand, insbesondere mit dem Handballen.

Das Anpressorgan kann durch einen, die Aufnahmeöffnung umgebenden Randabschnitt ausgebildet werden. Das Anpressorgan kann insbesondere durch den ringförmigen Rand, welcher die Aufnahmeöffnung definiert, ausgebildet sein. Dieser Rand bzw. Randabschnitt kann geschlossen ausgebildet sein. Entsprechend erweist sich das Anpressorgan in diesem Fall gegenüber Radialkräften als unnachgiebig bzw. wenig nachgiebig.

Der Durchmesser der Aufnahmeöffnung kann gleich oder grösser sein als der Durchmesser des Verschlussorgans des zweiten Verschlusskörpers. Weiters kann der Durchmesser der Aufnahmeöffnung gleich oder grösser sein als der grösste Durchmesser am verschlusswirksamen Halsabschnitt des Gefässes.

Das Halteorgan ist derart ausgelegt, dass dieses beim Verschliessen des Gefässes aussen über den verschlusswirksamen Halsabschnitt des Gefässes greift. Das Halteorgan ist bevorzugt elastisch bzw. federelastisch ausgebildet. Das Halteorgan umfasst bevorzugt eine Mehrzahl von Halteelementen. Diese können zum Beispiel als Lamellen ausgebildet sein, wobei unter diesen Begriff auch Arme, Fahnen, Laschen oder Schürzen zu verstehen ist. Die Halteelemente bzw. Lamellen können auch seitlich miteinander verbunden sein, z. B. über flexible Wandverbindungen.

Das Halteorgan kann ferner auch als durchgehende, z. B. das Verschlussorgan ringförmig umlaufende, elastische und flexible Lippe ausgebildet sein. Das Halteorgan bzw. dessen Halteelemente kann bzw. können radial bzw. ringförmig, insbesondere kreisringförmig um das zentrale Verschlussorgan angeordnet und radial zu diesem elastisch beweglich sein. Das Halteorgan kann am Verschlussorgan angebracht bzw. angeformt sein. Das Halteorgan und das Verschlussorgan bilden bevorzugt ein integrales Bauteil.

Das Verschlussorgan, ist jener Teil des zweiten Verschlusskörpers, welcher über der Gefässöffnung zu liegen kommt und diese verschliesst bzw. abdichtet. Das Verschlussorgan kann entsprechend einen Stopfen enthalten, welcher beim Verschliessen des Gefässes in die Gefässöffnung eingeführt wird. Die Abdichtung erfolgt hier unter anderem durch den radialen Anpressdruck des Stopfens im Halsabschnitt. Der Stopfen ist z. B. integral an das Verschlussorgan angeformt bzw. integraler Bestandteil desselbigen. Der Stopfen kann als Zylinder oder Ringkörper ausgebildet sein.

Das Verschlussorgan muss jedoch nicht zwingend einen Stopfen zur Erzeugung der Abdichtung enthalten. Die Abdichtung kann auch durch einen axialen Anpressdruck des Verschlussorgans bzw. eines diesem zugeordneten Dichtelementes auf der Oberseite der Gefässöffnung erzeugt werden. Das besagte Dichtelement bzw. die dichtwirksame Oberfläche ist bevorzugt integraler Bestandteil des Verschlussorgans. In das Verschlussorgan können hierzu zusätzlich Dichtmittel, wie Dichtlippen oder Dichtringe integriert sein. Ist ein Stopfen vorgesehen, so wird zwischen dem Stopfen und dem Halteorgan zweckmässig eine Vertiefung, insbesondere eine ringförmige Vertiefung, ausgebildet, in welche beim Verschliessen des Gefässes der verschlusswirksame Halsabschnitt greift.

Das Halteorgan bzw. dessen Halteelemente steht bzw. stehen z. B. seitlich schräg bzw. schräg radial vom Verschlussorgan ab. In der Öffnungsposition kann der durch die Halteelemente definierte grösste Durchmesser grösser sein als die Aufnahmeöffnung des ersten Verschlusskörpers. Dieses Merkmal ist, wie nachfolgend beschrieben, in Bezug auf die Ausführung eines Einwegverschlusses von besonderer Bedeutung.

Das elastische Halteorgan und insbesondere die elastischen Halteelemente am zweiten Verschlusskörper sind bevorzugt derart ausgebildet, dass diese in der Anpressposition des Anpressorgans, d.h. in der Verschlussposition unter einer Vorspannung stehen.

Der Druckbeaufschlagungsbereich ist ein über der Gefässöffnung und/oder über dem Halsabschnitt liegender Abschnitt, insbesondere Wandabschnitt, des ersten Verschlusskörpers. Er kann insbesondere ein nach aussen gewölbter Wandbereich des ersten Verschlusskörpers sein. Der Druckbeaufschlagungsbereich kann in der zentralen Verschlussachse oder bezüglich der Verschlussachse radial aussen liegend angeordnet sein. Der Druckbeaufschlagungsbereich kann insbesondere ein ringförmiger, konzentrisch um die zentrale Verschlussachse angeordneter Flächenbereich sein.

Der erste und zweite Verschlusskörper sind bevorzugt derart ausgebildet, dass zwischen dem zweiten Verschlusskörper, insbesondere dem Verschlussorgan, und dem Druckbeaufschlagungsbereich des ersten Verschlusskörpers ein Verschieberaum ausgebildet wird, derart dass der Druckbeaufschlagungsbereich zum Öffnen des Verschlusses in Richtung dieses Verschieberaumes gedrückt werden kann. Der genannte Verschieberaum kann als Hohlraum ausgebildet sein oder er kann mit einem kompressiblen Element, wie Schaumstoff, belegt sein.

Der erste Verschlusskörper ist als Verschlusskappe, insbesondere als geschlossene Verschlusskappe, mit einer Aufnahmeöffnung ausgebildet. Der Druckbeaufschlagungsbereich wird durch einen, der Aufnahmeöffnung gegenüber liegenden Kappenabschnitt bzw. Wandabschnitt ausgebildet.

Der erste Verschlusskörper bildet bevorzugt einen Aufnahmeraum aus, welcher so ausgelegt ist, dass dieser den zweiten Verschlusskörper wenigstens teilweise oder vollständig aufnehmen kann. Der erste Verschlusskörper kann ferner einen hinterschnittenen Bereich ausbilden, insbesondere einen hinterschnittenen Hohlraum. Der hinterschnittene Bereich ist Teil des Aufnahmeraumes. Der hinterschnittene Bereich ist bevorzugt ringförmig ausgestaltet.

Der erste und zweite Verschlusskörper sind bevorzugt derart ausgebildet, dass der Aufnahmeraum des ersten Verschlusskörpers den zweiten Verschlusskörper in geöffnetem Zustand des Verschlusses vollständig aufnimmt und das wenigstens teilweise entspannte Halteorgan bzw. dessen Halteelemente in den hinterschnittenen Bereich des ersten Verschlusskörpers greifen und so ein Herausgleiten des zweiten Verschlusskörpers aus dem ersten Verschlusskörper verhindern. Diese Weiterbildung der Erfindung ist insbesondere hinsichtlich eines Einwegverschlusses von Bedeutung, weil auf diese Weise der im ersten Verschlusskörper gefangene, zweite Verschlusskörper mit seinem Halteorgan bzw. dessen Halteelementen nicht mehr in eine Verschlussposition gebracht werden kann. Dem Benutzer ist es zudem nicht möglich, resp. höchstens mit hohem Aufwand und unter Zuhilfenahme von Werkzeug, die Verschlusskörper zwecks Wiederverschliessen des Behälters voneinander zu trennen.

Damit der Verschluss resp. der erste Verschlusskörper in seiner Verschlussposition gegen eine Verschiebung parallel zur Verschlussachse gesichert ist, sind zweckmässig entsprechende Mittel vorgesehen, welche dies verhindern. Die Mittel sollten so ausgelegt sein, dass der erste Verschlusskörper in Verschliessrichtung, welche auch der Öffnungsrichtung entspricht, nur unter Anwendung eines bestimmten Kraftaufwandes, wie er zum Öffnen des Verschlusses notwendig ist, verschiebbar ist, und dass der erste Verschlusskörper bei verschlossenem Behälter entgegen der Verschliessrichtung bzw. entgegen der Montagerichtung nicht verschiebbar ist bzw. nicht abgezogen werden kann.

Die Mittel können Formschlusselemente am Halteorgan und am Anpressorgan umfassen. Die Formschlusselemente können z. B. eine Schnappverbindung ausbilden, bei welcher sich ein Fügeteil, zweckmässig das Halteorgan, elastisch verformt und mit dem anderen Fügeteil, zweckmässig mit dem Anpressorgan, verhakt.

Die Verhakung kann so ausgestaltet sein, dass diese eine Verankerung des ersten Verschlusskörpers in eine Bewegungsrichtung entgegen der Montagerichtung bewirkt. Auf diese Weise wird sichergestellt, dass der einmal montierte Verschluss entgegen der Montagerichtung nicht in seine ursprüngliche Konfiguration demontiert werden kann. Das Entfernen des Verschlusses funktioniert folglich nur über den vorgesehenen Öffnungsvorgang.

So weist das Halteorgan bzw. dessen Halteelemente bevorzugt zur Gefässöffnung gerichtete Vorsprünge, z. B. in Form von Verdickungen, insbesondere Nasen, Haken, Lippen oder Wülste auf. Die Vorsprünge sind für den Eingriff in eine Vertiefung oder an einem Absatz am Halsabschnitt des Gefässes vorgesehen. Die Gefässe bzw. Flaschen weisen hierzu in Verschliessrichtung betrachtet in bekannter Weise am Halsabschnitt eine Halsregion mit kleinerem Durchmesser als der Durchmesser einer vorangehenden Halsregion auf. Die Vorsprünge greifen nun im Bereich der Halsregion mit dem kleineren Durchmessers ein. Die Verschliessrichtung ist jene Richtung in welche die Verschlusskörper zwecks Erstellung des Verschlusses bewegt werden müssen. Die Verschliessrichtung liegt parallel zur Verschlussachse.

Zur Sicherung des Anpressorgans in der Anpressposition, insbesondere gegen eine Verschiebung entgegen der Verschliessrichtung, kann das Halteorgan bzw. dessen Halteelemente auf der von der Gefässöffnung abgewandten Seite eine Einraststelle ausbilden, vorzugsweise in Form einer Vertiefung oder eines Absatzes, für den rastenden Eingriff des Anpressorgans, insbesondere des besagten Randabschnittes, in der Anpressposition. Die Vertiefung kann als Rille ausgebildet sein. Die Vertiefung kann auch am Anpressorgan angebracht sein, wobei die Einraststelle in diesem Fall als Vorsprung ausgebildet ist. Im Weiteren ist auch ein Schnappmechanismus möglich.

Der Verschluss kann überdies Sicherungsmittel enthalten, welche in aktiviertem Zustand grundsätzlich verhindern, dass der erste Verschlusskörper gegenüber dem zweiten Verschlusskörper in Richtung der Verschlussachse, insbesondere in Verschliessrichtung, verschiebbar ist. Die Sicherungsmittel können z. B. am ersten und/oder zweiten Verschlusskörper angeformte und ggf. miteinander in Wechselwirkung stehende Elemente sein. Die Sicherungsmittel können z. B. derart ausgebildet sein, dass das Sichern bzw. Entsichern des Verschlusses durch eine Drehbewegung des ersten Verschlusskörpers relativ zum zweiten Verschlusskörper geschieht. Die erwähnten Sicherungselemente am ersten und/oder zweiten Verschlusskörper sind z. B. so ausgebildet, dass sie in der Sicherungsstellung eine axiale Bewegung des ersten Verschlusskörpers zum zweiten Verschlusskörper hin blockieren. Die Sicherungsmittel können auch aus einer über den Verschluss und den dazugehörigen Halsabschnitt des Gefässes gezogene Schrumpffolie sein, welche eine axiale Bewegung des ersten Verschlusskörpers ebenfalls verhindert oder zumindest erheblich erschwert.

Der erste und/oder zweite Verschlusskörper können aus Kunststoff (z. B. Polyethylen oder Polypropylen) oder aus Metall bestehen. Als Metallwerkstoff eignet sich insbesondere Federstahl oder andere Metalle mit federelastischen Eigenschaften, wie z. B. gewisse Aluminiumwerkstoffe. Der erste und/oder zweite Verschlusskörper können auch aus einem Metall-Kunststoffverbund bestehen. Die Werkstoffe bzw. Werkstoffkombinationen weisen entsprechend elastische Eigenschaften auf.

Der Verschluss kann bzw. der erste und/oder zweite Verschlusskörper können zum Beispiel mittels eines ein- oder mehrstufigen Spritzgiessverfahrens aus Kunststoff hergestellt werden. Es ist insbesondere möglich, dass der Verschluss bzw. der erste und/oder zweite Verschlusskörper aus mehreren unterschiedlichen Kunststoffen z. B. in einem mehrstufigen Spritzgiessverfahren hergestellt werden. So kann beispielsweise der zweite Verschlusskörper einen ersten Kunststoff umfassen, aus welchem z. B. das elastische Halteorgan bzw. dessen elastischen Halteelemente gebildet werden. Ein zweiter Kunststoff bildet eine integrierte Dichtung aus. Ferner kann auch ein weiterer Kunststoff vorgesehen sein, welcher eine Dampfsperre ausbildet. Derselbe Effekt wird übrigens auch durch eine integrierte metallische Folie oder eine metallische Beschichtung erreicht.

Es kann im Weiteren auch vorgesehen sein, dass der Verschluss bzw. der erste und/oder zweite Verschlusskörper aus einem Verbund aus unterschiedlichen Werkstoffen wie Metall und Kunststoff hergestellt wird. So können beispielsweise Metallkörper, wie Metallfolien, in das Spritzgiesswerkzeug eingelegt und mit Kunststoff umspritzt oder ein Kunststoffteil an den Metallkörper angespritzt werden.

Wie bereits erwähnt, kann der erste und/oder zweite Verschlusskörper ein- oder mehrteilig ausgebildet sein. Es ist auch möglich, dass der erste und zweite Verschlusskörper einteilig, z. B. mittels eines Spritzgiessverfahrens, hergestellt werden. In diesem Fall können die Verbindungen zwischen dem ersten und zweiten Verschlusskörper Sollbruchstellen enthalten, welche bei einer Verschiebung der beiden Körper relativ zueinander, d.h. bei einer Verschiebung des ersten Verschlusskörpers in Verschliessrichtung, brechen. Die genannten Verbindungen können auch flexibel ausgebildet und entsprechend dimensioniert sein, so dass diese eine Verschiebung der Verschlusskörper in der oben genannten Art zulassen, ohne selbst beschädigt zu werden.

Vorliegende Erfindung weist den Vorteil auf, dass der Verschluss mittels Druckbeaufschlagung und am besten mittels eines Druckimpulses, z. B. einem Schlag in Verschliessrichtung, geöffnet werden kann. Die Grösse der aufzuwendenden Druckkraft kann selbstverständlich bei der Auslegung des Verschlusses anhand der Anforderungen an den Verschluss spezifisch ausgelegt werden. Das Öffnen kann z. B. mittels Handballen in einer einfachen Bewegung erfolgen. Im Gegensatz zu bekannten Verschlusssystemen sind keine feinmotorischen Bewegungsabläufe erforderlich, wie dies z. B. beim Schrauben, Aufklappen etc. der Fall ist. Der die Gefässöffnung umgebende Halsabschnitt bildet beim Öffnen des Verschlusses einen natürlichen Anschlag für die Verschlusskappe, so dass der Öffnungsvorgang unabhängig von der aufgewendeten Druckkraft immer kontrolliert verläuft.

Die Anwendung einer in die Verschliessrichtung gerichteten Druckkraft zum Öffnen des Gefässes ist für den Benutzer überraschend und ungewohnt, da sich dieser gewohnt ist, zum Öffnen eines Gefässes eine der Verschliessrichtung entgegen gerichtete oder anders gerichtete Bewegung auszuführen. Durch die ungewohnte Bewegungsrichtung zum Öffnen des erfindungsgemässen Verschlusses wird der Reiz des Ungewöhnlichen geschaffen, wodurch die Neugierde des Konsumenten geweckt wird. Dies wiederum kann bei der Vermarktung eines Produktes von grossem Vorteil sein.

Die Funktion des Verschlusses wird nun anhand eines erfindungsgemässen Ausführungsbeispiels, welches in den beiliegenden Zeichnungen dargestellt ist, näher erläutert. Die anhand dieses einen Ausführungsbeispiels beschriebene Funktion soll jedoch nicht auf das besagte Ausführungsbeispiel beschränkt sein.

### KURZE BESCHREIBUNG DER ZEICHNUNGEN

Es zeigen:
- Figuren 1a-1d:: eine Querschnittsansicht durch eine erste Ausführungsform eines erfindungsgemässen Verschlusses in verschiedenen (Montage-) Positionen (PE1/2/3; PZ2/1);
- Figuren 2-7:: jeweils einen Seitenaufriss und eine perspektivische Ansicht des Verschlusses gemäss Figur 1a-1d in verschiedenen (Montage-) Positionen;
- Figuren 8a-8m:: einen Seitenaufriss einer zweiten Ausführungsform eines erfindungsgemässen Verschlusses in verschiedenen (Montage-) Positionen.

Grundsätzlich sind in den Figuren gleiche Teile mit gleichen Bezugszeichen versehen.

### WEGE ZUR AUSFÜHRUNG DER ERFINDUNG

Der erfindungsgemässe Verschluss 1 gemäss der in den Figuren 1 bis 7 gezeigten ersten Ausführungsform dient zum Verschliessen einer Getränkeflasche 4. Diese umfasst eine kreisförmige Flaschenöffnung 18, welche von einem Halsabschnitt 15 umgeben ist. Der Halsabschnitt weist einen umlaufenden Wulst und in Verschliessrichtung V daran anschliessend eine ringförmige Vertiefung 16 auf.

Der Verschluss 1 umfasst einen ersten Verschlusskörper 2 in Form einer Verschlusskappe sowie einen zweiten Verschlusskörper 3. Die Verschlusskappe 2 beinhaltet eine kreisförmige Aufnahmeöffnung 5 sowie einen der Aufnahmeöffnung 5 gegenüber liegenden Druckbeaufschlagungsbereich 6. Die Aufnahmeöffnung 5 ist von einem kreisringförmigen Randabschnitt 10 eingefasst, welcher das Anpressorgan 7 ausbildet. Die Verschlusskappe 2 weist ausgehend vom leicht gewölbten Druckbeaufschlagungsbereich 6 in Richtung Aufnahmeöffnung 5 eine seitliche, bogenförmig geschwungene, bauchige Kontur auf. Der grösste Durchmesser der Verschlusskappe 2 ist grösser als der Durchmesser D1 der Aufnahmeöffnung, so dass die Verschlusskappe 2 einen hinterschnittenen Bereich 9 ausbildet.

Der zweite Verschlusskörper 3 beinhaltet ein Verschlussorgan 12 mit einem Stopfen 17 zum Einführen in die Flaschenöffnung 18. Am kreisförmigen Aussenumfang des Verschlussorgans 12 ist ein Halteorgan 11 mit einer Mehrzahl von Halteelementen 11a..11d in Form von laschenförmigen Anformungen angeordnet. Der Übersicht halber sind in den Figuren nur vier Halteelemente 11a..11d mit Bezugszeichen versehen. Die Halteelemente 11a..11d sind zur Verschlussseite 19 (s. Figur 2a) hin gerichtet und stehen im entspannten Zustand schräg radial vom Verschlussorgan 12 ab. Zwischen den Halteelementen 11a..11d und dem Stopfen 17 wird ein ringförmiger Raum ausgebildet, in welchen beim Verschliessen der Flasche der Halsabschnitt 15 der Getränkeflasche 4 eingreift.

Die Halteelemente 11a..11d weisen jeweils einen wulstförmigen Vorsprung 13 auf, welcher zur Gefässöffnung 18 hin gerichtet ist. Ferner weisen die Halteelemente 11a..11d auf der gegenüberliegenden, von der Gefässöffnung 18 weg weisenden Seite eine Einbuchtung 14 in Form einer Kerbe auf.

Zum Verschliessen der Flasche, was in der Regel durch den Hersteller geschieht, wird der zweite Verschlusskörper 3 mit seinem Verschlussorgan 12 auf die Flaschenöffnung 18 gesetzt, so dass der Stopfen 17 in die Flaschenöffnung 18 eingreift (Figur 1a und 4a, 4b). Die Halteelemente 11a..11d greifen in dieser Position, welche der so genannten Öffnungsposition PZ2 des zweiten Verschlusskörpers 3 entspricht, aussen über den Halsabschnitt 15 der Getränkeflasche 4. Die Öffnungsposition PZ2 zeichnet sich insbesondere durch entspannte Halteelemente 11a..11d aus, welche über die wulstförmige Verbreiterung des Halsabschnittes 15 geschoben sind und seitlich etwas abstehen.

Nachfolgend wird die Verschlusskappe 2 auf den zweiten Verschlusskörper 3 aufgesetzt. Die Verschlusskörper 2, 3 und die Flaschenöffnung 18 nehmen eine konzentrische Position zueinander ein und sind koaxial zur Verschlussachse A angeordnet. Die Verschlusskappe 2 befindet sich nun in der Montageposition PE1. In der Montageposition weisen die Halteelemente 11a..11d einen grösseren Durchmesser D3 auf als der Durchmesser D1 der Aufnahmeöffnung 5. Der Durchmesser D1 der Aufnahmeöffnung 5 ist hingegen nicht kleiner als der Durchmesser D4 der wulstförmigen Verbreiterung.

In einem nächsten Schritt wird die Verschlusskappe 2 parallel zur Verschlussachse A in Richtung Flaschenöffnung 18 über den zweiten Verschlusskörper 3 gedrückt (Figur 1b und 5a, 5b). Bei diesem Vorgang werden die Halteelemente 11a..11d radial zur Flaschenöffnung 18 hin gedrückt und erfahren eine Vorspannung. Durch den sich nun verringernden Durchmesser D3 der Halteelemente-Anordnung gleitet die Verschlusskappe 2 über die Halteelemente 11a..11d bis diese mit ihrem Randabschnitt in die Kerben 14 an den Halteelementen 11a..11d einrastet. Die Verschlusskappe 2 hat nun die so genannte Anpressposition PE2 erreicht.

Die Halteelemente 11a..11d nehmen bei diesem Vorgang ihre Verschlussposition PZ1 ein, indem diese nun dem Halsabschnitt 15 anliegen und die Vorsprünge 13 der Halteelemente in die Vertiefung 16 am Halsabschnitt 15 eingreifen. Durch diesen Eingriff wird der Verschluss 1 axial blockiert, so dass die Getränkeflasche 4 dauerhaft verschlossen bleibt. In dieser Position wird zwischen dem Druckbeaufschlagungsbereich 6 und dem Verschlussorgan 12 auch ein Verschieberaum 8 ausgebildet.

Zum Öffnen des Verschlusses 1 muss nun im Druckbeaufschlagungsbereich 6 in Verschliessrichtung V eine Druckkraft ausgeübt werden, welche genügend gross ist, um den Randabschnitt 10 der Verschlusskappe 2 aus der Rastposition zu heben und in Verschliessrichtung V zu verschieben (Figur 1c und 6a, 6b). Bei diesem Vorgang wird die Verschlusskappe 2 relativ zum zweiten Verschlusskörper 3 in Verschliessrichtung V verschoben, wobei der Druckbeaufschlagungsbereich 6 in den Verschieberaum 8 hinein in Richtung zweiter Verschlusskörper 3, bzw. Verschlussorgan 12 verschoben wird. Die Verschlusskappe 2 gleitet nun mit ihrer Aufnahmeöffnung 5 vollständig über die Halteelemente 11a..11d hinweg, wodurch der zweite Verschlusskörper 3 vollständig durch den Aufnahmeraum der Verschlusskappe 2 aufgenommen wird. Da der Aufnahmeraum einen hinterschnittenen Bereich 9 aufweist, können sich die vorgespannten Halteelemente 11a..11d zumindest wieder teilweise entspannen. Die Verschlusskappe 2 befindet sich nun in ihrer Freigabeposition PE3. Im vorliegenden Ausführungsbeispiel entspannen sich die Halteelemente 11a..11d vollständig, wodurch die Halteelemente-Anordnung wieder ihren ursprünglichen Durchmesser D3 annimmt und die Halteelemente 11a..11d wieder ihre Öffnungsposition PZ2 einnehmen.

Damit das Anpressorgan 7 zum Öffnen des Verschlusses 1 aus der Rastposition lösbar ist, kann z.B. der Werkstoff des Halteelementes 11a..11d kompressibel bzw. elastisch sein. Ferner ist es auch möglich, dass das Halteelement 11a..11d auf der Höhe der Raststelle 14 nicht vollständig am Halsabschnitt 15 anliegt, so dass das Halteelement 11a..11d beim Verschieben des Anpressorgans 6 aus der Rastposition in Verschliessrichtung zwecks Öffnen des Verschlusses 1 noch weiter gegen den Halsabschnitt 15 pressbar ist und so ein Entweichen des Anpressorgans 7 aus der Rastposition erlaubt.

Die Verschlusskappe 2 kann nun zusammen mit dem zweiten Verschlusskörper 3 von der Flaschenöffnung 18 abgehoben werden, wobei der zweite Verschlusskörper 3 im Aufnahmeraum der Verschlusskappe 2 aufgrund des grösseren Durchmessers der zumindest teilweise entspannten Halteelemente-Anordnung gegenüber dem Durchmesser D1 der Aufnahmeöffnung 5 festgehalten wird bzw. darin gefangen bleibt (Figur 1d und 7a, 7b).

Der erfindungsgemässe Verschluss 51 gemäss der in den Figuren 8a bis 8m gezeigten zweiten Ausführungsform dient ebenfalls zum Verschliessen einer Getränkeflasche 54. Diese umfasst eine kreisförmige Flaschenöffnung 68, welche von einem Halsabschnitt 65 umgeben ist. Der Halsabschnitt 65 weist einen umlaufenden Wulst und in Verschliessrichtung V eine daran anschliessend eine ringförmige Vertiefung 66 auf.

Der Verschluss 51 umfasst einen ersten Verschlusskörper 52 in Form einer Verschlusskappe sowie einen zweiten Verschlusskörper 53. Die Verschlusskappe 52 beinhaltet eine kreisringförmige Aufnahmeöffnung 55 sowie einen der Aufnahmeöffnung 55 entgegengesetzt angeordneten Druckbeaufschlagungsbereich 56. Die Aufnahmeöffnung 55 ist von einem kreisringförmigen Randabschnitt 60 eingefasst, welcher das Anpressorgan 57 ausbildet. Der kreisringförmige Randabschnitt 60 mit dem Anpressorgan 57 bildet ebenfalls einen hinterschnittenen Bereich aus, in welchem die Halteelemente 61a..c nach Öffnen des Verschlusses in axialer Richtung gefangen sind.

Die Verschlusskappe 52 weist einen sich in Verschliessrichtung V erstreckenden Einsatzstopfen 59 auf. Der Einsatzstopfen 59 wird von der kreisringförmigen Aufnahmeöffnung 55 umgeben und erstreckt sich in Verschliessrichtung V über den kreisringförmigen Randabschnitt 60 hinaus.

Der zweite Verschlusskörper 53 beinhaltet ein Verschlussorgan 62 mit einem Verschlussstopfen 67 zum Einführen in die Flaschenöffnung 68. Der Verschlussstopfen 67 ist hohlzylinderförmig ausgebildet und entgegen der Verschliessrichtung V offen. Der hohlzylinderförmige Verschlussstopfen 67 ist in Verschliessrichtung V geschlossen und weist einen Boden auf. Der Boden enthält eine zur Öffnung des Verschlussstopfens hin gerichtete Wölbung 70 auf.

Auf Höhe der Öffnung des Verschlussstopfens 67 ist an dessen kreisförmigen Aussenumfang ein Halteorgan 61 mit einer Mehrzahl von Halteelementen 61a..61c in Form von laschenförmigen Anformungen angeordnet.

Der Übersicht halber sind in den Figuren 8a -8m nur drei Halteelemente 61a..61c mit Bezugszeichen versehen. Die Halteelemente 61a..61c sind zur Verschlussseite 69 hin gerichtet und stehen im entspannten Zustand radial nach aussen vom Verschlussorgan 62 ab.

Die Halteelemente 61a..61c weisen jeweils einen wulstförmigen Vorsprung 63 auf, welcher zur Gefässöffnung 68 hin gerichtet ist. Ferner weisen die Halteelemente 61a..61c auf der gegenüber liegenden, von der Gefässöffnung 68 weg weisenden Seite eine Eingriffstelle 64 auf.

Zum Verschliessen der Flasche, was in der Regel durch den Hersteller geschieht, wird der zweite Verschlusskörper 53 mit seinem Verschlussorgan 62 auf die Flaschenöffnung 68 gesetzt, so dass der Verschlusstopfen 67 in die Flaschenöffnung 68 eingreift (Figur 8a bis 8c). Die Halteelemente 61a..61c stehen in dieser Position radial nach aussen vom Halsabschnitt 65 ab.

Gleichzeitig mit der oder im Anschluss an die Einführung des Verschlussstopfens 67 in die Flaschenöffnung 68 wird die Verschlusskappe 52 auf den zweiten Verschlusskörper 53 aufgesetzt. Der Einsatzstopfen 59 der Verschlusskappe 52 wird in den Verschlussstopfen 67 eingeschoben.

Die Verschlusskörper 52, 53 und die Flaschenöffnung 68 nehmen eine konzentrische Position zueinander ein und sind koaxial zur Verschlussachse A angeordnet. Die Verschlusskappe 52 befindet sich in den Figuren 8a bis 8g in Montageposition.

In einem nächsten Schritt wird die Verschlusskappe 52 parallel zur Verschlussachse A in Richtung Flaschenöffnung 68 über den zweiten Verschlusskörper 53 geführt (Figur 8d bis 8h).

Bei diesem Vorgang werden die Halteelemente 61a..61c durch das kreisförmige Anpressorgan 57 aus ihrer radial nach aussen abstehenden Position zur Flaschenöffnung 68 hin gedrückt. Da die Halteelemente 61a..61c federelastisch mit dem Verschlussorgan 62 verbunden sind, erfahren diese eine Vorspannung. Zwischen den Halteelementen 61a..61c und dem Verschlusstopfen 67 wird ein ringförmiger Raum ausgebildet, in welchen der Halsabschnitt 65 der Getränkeflasche 54 eingreift.

Die Verschlusskappe 52 gleitet in Verschliessrichtung V über die Halteelemente 61a..61c bis diese mit ihrem Anpressorgan 57 in die Eingriffstellen 64 an den Halteelementen 61a..61c eingreift. Die Eingriffstellen 64 können z. B. als elastische Wandbereiche ausgebildet sein, welche der radialen Druckkraft des Anpressorgans 57 nachgeben, so dass sich dieses in den Eingriffstellen 64 verhakt. Die Eingriffstellen 64 können jedoch auch als Kerben ausgebildet sein.

Mit dem Einhaken des Anpressorgans 57 in die Eingriffstellen 64 an den Halteorganen 61a-61c hat die Verschlusskappe 52 die Verschlussposition erreicht (Figur 8h).

Die Halteelemente liegen in der Verschlussposition dem Halsabschnitt 65 an. Die Vorsprünge 63 der Halteelemente 61a..61c greifen hierbei in die Vertiefung 66 am Halsabschnitt 65 ein. Durch diesen Eingriff wird der Verschluss 51 axial blockiert, so dass die Getränkeflasche 54 dauerhaft verschlossen bleibt. In dieser Position wird zwischen dem Druckbeaufschlagungsbereich 56 und dem Verschlussorgan 62 auch ein Verschieberaum 58 ausgebildet.

Zum Öffnen des Verschlusses 51 muss nun im Druckbeaufschlagungsbereich 56 in Verschliessrichtung V eine Druckkraft ausgeübt werden, welche genügend gross ist, um den Randabschnitt 60 der Verschlusskappe 52 aus der Eingriffposition herauszuführen und in Verschliessrichtung V zu verschieben (Figur 8i).

Bei diesem Vorgang wird die Verschlusskappe 52 relativ zum zweiten Verschlusskörper 53 in Verschliessrichtung V verschoben, wobei der Druckbeaufschlagungsbereich 56 in den Verschieberaum 58 hinein in Richtung zweiter Verschlusskörper 53, bzw. Verschlussorgan 62 verschoben wird. Die Verschlusskappe 52 gleitet nun mit ihrer Aufnahmeöffnung 55 bzw. dem Anpressorgan 57 vollständig über die Halteelemente 61a..61c hinweg, wodurch das Halteorgan 61 des zweiten Verschlusskörpers 53 durch den Aufnahmeraum der Verschlusskappe 52 aufgenommen wird. Da der Aufnahmeraum einen hinterschnittenen Bereich aufweist, können sich die vorgespannten Halteelemente 61a..61c zumindest wieder teilweise entspannen.

Die Verschlusskappe 52 befindet sich nun in ihrer Freigabeposition.

Damit das Anpressorgan 57 zum Öffnen des Verschlusses 51 aus der Eingriffposition lösbar ist, kann z.B. der Werkstoff des Halteelementes 61a..61c kompressibel bzw. elastisch sein. Ferner ist es auch möglich, dass das Halteelement 61a..61c auf der Höhe der Eingriffstelle 64 nicht vollständig am Halsabschnitt 65 anliegt, so dass das Halteelement 61a..61c beim Verschieben des Anpressorgans 56 aus der Eingriffposition in Verschliessrichtung zwecks Öffnen des Verschlusses 51 noch weiter gegen den Halsabschnitt 65 pressbar ist und so ein Entweichen des Anpressorgans 57 aus der Eingriffposition erlaubt.

Die Verschlusskappe 52 kann nun zusammen mit dem zweiten Verschlusskörper 53 in Öffnungsrichtung O, welcher der Verschliessrichtung V entgegengesetzt ist, von der Flaschenöffnung 68 abgehoben werden. Der zweite Verschlusskörper 53 wird bei diesem Vorgang mit seinem Halteorgan 61 im Aufnahmeraum der Verschlusskappe 52 festgehalten bzw. bleibt darin gefangen (Figur 8i - 8m).

Der erfindungsgemässe Verschluss gemäss der ersten und zweiten Ausfuhrungsform liegt folglich als Einwegverschluss vor, da es für den Benutzer nicht möglich ist, die beiden Verschlusskörper wieder voneinander zu trennen, um die Flasche erneut zu verschliessen. Die erfindungsgemässen Ausführungsformen haben überdies den weiteren Vorteil, dass beim Öffnen der Flasche nur ein einziges Verschlussteil anfällt, welches entsorgt werden muss.

Ein solcher Verschluss eignet sich z. B. bestens als Ersatz für den bekannten Kronenkorkenverschluss. Der erfindungsgemässe Verschluss weist gegenüber dem Kronenkorkenverschluss den Vorteil auf, dass dieser nicht mit einem Öffnungswerkzeug geöffnet werden muss. Ferner weist der Verschluss in seinen aussen liegenden Bereichen nur runde, geschmeidige Formen auf, wohingegen der Kronenkorkenverschluss im Bereich seiner Krone scharfe Kanten und Spitzen aufweist, welche ein Verletzungsrisiko begründen.

Es versteht sich von selbst, dass die Verwendung des erfindungsgemässen Verschlusses gemäss den Figuren 1 bis 8 nicht auf Getränkeflaschen beschränkt ist, sondern generell für Gefässe mit einer Gefässöffnung und einem Halsabschnitt geeignet ist.

## Patentansprüche

1. Verschluss (1, 51) zum Verschliessen von Gefässöffnungen (18, 68), enthaltend einen ersten Verschlusskörper (2, 52) mit einer Aufnahmeöffnung (5, 55) und einen zweiten Verschlusskörper (3, 53) mit einem Verschlussorgan (12, 62) zum Verschliessen der Gefässöffnung (18, 68) in einer zur Gefässöffnung (18, 68) gerichteten Verschliessrichtung (V), sowie mit einem an das Verschlussorgan (12, 62) anschliessenden Halteorgan (11, 61) zum aussenseitigen Umgreifen eines Halsbereiches (15, 65) der Gefässöffnung (18, 68), wobei der zweite Verschlusskörper (3, 43) im montierten Zustand des Verschlusses (1, 51) wenigstens teilweise durch die Aufnahmeöffnung (5, 55) des ersten Verschlusskörpers geführt ist und von dieser umschlossen wird, und der erste Verschlusskörper (2, 52) ein Anpressorgan (7, 57) enthält, wobei die Verschlusskörper (2, 52; 3, 53) so ausgestaltet sind, dass das Anpressorgan (7, 57) im montierten Zustand des Verschlusses (1, 51) eine Anpressposition (PE2) einnimmt, in welcher das Halteorgan (11, 61) unter Einnahme einer Verschlussposition (PZ1) gegen den Halsbereich (15, 65) der Gefässöffnung (18, 68) gepresst wird, wobei der erste Verschlusskörper (2, 52) einen Druckbeaufschlagungsbereich (6, 56) zum Öffnen des Verschlusses (1, 51) ausbildet, wobei der erste und zweite Verschlusskörper (2, 52; 3, 53) derart ausgebildet sind, dass mittels Druckbeaufschlagung in Verschliessrichtung (V) auf den Druckbeaufschlagungsbereich (6, 56) das Anpressorgan (7, 57) durch eine Verschiebung des ersten Verschlusskörpers (2, 52) relativ zum zweiten Verschlusskörper (3, 53) in Verschliessrichtung (V) aus der Anpressposition (2, 52) in eine Freigabeposition (PE3) verschoben wird, derart dass sich das Halteorgan (11, 61) in radialer Richtung zur Gefässöffnung (18, 68) aus seiner Verschlussposition (PZ1) in eine Öffnungsposition (PZ2) bewegen kann, **dadurch gekennzeichnet, dass**
der erste Verschlusskörper (2, 52) eine Verschlusskappe ist und den Druckbeaufschlagungsbereich (6, 56) zum Öffnen des Verschlusses (1, 51) der Aufnahmeöffnung (5, 55) gegenüber liegend und als Kappenabschnitt ausbildet.

2. Verschluss gemäss Anspruch 1, **dadurch gekennzeichnet, dass** das Halteorgan (11, 61) elastisch ausgebildet ist.

3. Verschluss gemäss Anspruch 1 oder 2, **dadurch gekennzeichnet, dass** das Halteorgan (11, 61) eine Mehrzahl von Halteelementen (11a..11d; 61a...61d) umfasst.

4. Verschluss gemäss Anspruch 3, **dadurch gekennzeichnet, dass** das Halteorgan (11, 61) eine Mehrzahl von am Verschlussorgan (12, 62) angeordneten, elastischen Halteelementen (11a..11d; 61a...61d) umfasst.

5. Verschluss gemäss einem der Ansprüche 1 bis 4, **dadurch gekennzeichnet, dass** das Halteorgan (11, 61) bzw. dessen Halteelemente (11a...11d; 61a...61d) ringförmig um das Verschlussorgan (12, 62) angeordnet sind.

6. Verschluss gemäss einem der Ansprüche 1 bis 5, **dadurch gekennzeichnet, dass** der erste und zweite Verschlusskörper (2, 52; 3, 53) derart ausgebildet sind, dass im montierten Zustand des Verschlusses (1 51) zwischen dem Verschlussorgan (12, 62) des zweiten Verschlusskörpers (3, 53) und dem Druckbeaufschlagungsbereich (6, 56) des ersten Verschlusskörpers (2, 52) ein Verschieberaum (8, 58), insbesondere ein Hohlraum ausgebildet wird, derart dass der Druckbeaufschlagungsbereich (6, 56) zum Öffnen des Verschlusses (1, 51) in Richtung dieses Verschieberaumes (8, 58) verschiebbar ist.

7. Verschluss gemäss einem der Ansprüche 1 bis 6, **dadurch gekennzeichnet, dass** der Druckbeaufschlagungsbereich (6, 56) durch einen Kappenabschnitt in Form eines Wandabschnitts ausgebildet wird.

8. Verschluss gemäss einem der Ansprüche 1 bis 7, **dadurch gekennzeichnet, dass** der erste Verschlusskörper (2, 52) als geschlossene Verschlusskappe mit der Aufnahmeöffnung (5, 55) ausgebildet ist.

9. Verschluss gemäss einem der Ansprüche 1 bis 8, **dadurch gekennzeichnet, dass** der erste Verschlusskörper (2, 52) einen hinterschnittenen Bereich (9), insbesondere Hohlraum, ausbildet und der erste und zweite Verschlusskörper (2, 52; 3, 53) derart ausgebildet sind, dass das Halteorgan (11, 61) in geöffnetem Zustand des Verschlusses (1, 51) in den hinterschnittenen Bereich (9) des ersten Verschlusskörpers (2, 52) greift und so ein Herausgleiten des zweiten Verschlusskörpers (3, 53) aus dem ersten Verschlusskörper (2, 52) bei geöffnetem Verschluss (1, 51) verhindert.

10. Verschluss gemäss Anspruch 5, **dadurch gekennzeichnet, dass** das Halteorgan (11, 61) bzw. dessen Halteelemente (11a...11d; 61a...61d) radial zum Verschlussorgan (12, 62) beweglich ist bzw. sind, und der Durchmesser (D3) des Halteorgans (11, 61) in der Öffnungsposition (PZ2) vorzugsweise grösser ist als der Durchmesser (D1) der Aufnahmeöffnung (5, 55).

11. Verschluss gemäss einem der Ansprüche 1 bis 10, **dadurch gekennzeichnet, dass** das Anpressorgan (7, 57) durch einen die Aufnahmeöffnung (5, 55) umgebenden Randabschnitt (10, 60) ausgebildet wird.

12. Verschluss gemäss einem der Ansprüche 1 bis 11, **dadurch gekennzeichnet, dass** das Halteorgan (11, 61) bzw. dessen Halteelemente (11a...11d; 61a...61d) einen Vorsprung (13, 63) für den Eingriff in eine Vertiefung (16, 66) oder an einem Absatz am Halsabschnitt (15, 65) des Gefässes (4, 54) aufweist bzw. aufweisen.

13. Verschluss gemäss einem der Ansprüche 1 bis 12, **dadurch gekennzeichnet, dass** das Halteorgan (11, 61) bzw. dessen Halteelemente (11a...11d; 61a...61d) eine Einraststelle (14, 64) für das Anpres sorgan (7, 57) zur Einnahme einer Anpressposition (PE2) enthält bzw. enthalten.

14. Verschluss gemäss einem der Ansprüche 1 bis 13, **dadurch gekennzeichnet, dass** der erste und/oder zweite Verschlusskörper (2, 52; 3, 53) ein- oder mehrteilig ausgebildet ist.

15. Verschluss gemäss einem der Ansprüche 1 bis 14, **dadurch gekennzeichnet, dass** der Durchmesser (D1) der Aufnahmeöffnung (5, 55) gleich oder grösser ist, als der Durchmesser (D2) des Verschlussorgans (12, 62) und vorzugsweise gleich oder grösser ist als der grösste Durchmesser (D3) am verschlusswirksamen Halsabschnitt (15, 65) des Gefässes (4, 54).

16. Verschluss gemäss Anspruch 2, **dadurch gekennzeichnet, dass** das elastische Halteorgan (11, 61) bzw. dessen elastischen Halteelemente (11a...11d; 61a...61d) am zweiten Verschlusskörper (3, 53) derart ausgebildet ist bzw. sind, dass diese(s) in der Verschlussposition (PZ1) unter einer Vorspannung steht bzw. stehen.

## Claims

1. A closure (1, 51) for closing vessel openings (18, 68), comprising a first closure body (2, 52) with a receiving opening (5, 55) and a second closure body (3, 53) with a closure member (12, 62) for closing the vessel opening (18, 68) in a closure direction (V) which is directed to the vessel opening (18, 68) as well as with a holding member (11, 61) which connects onto the closure member (12, 62) for the outer embracing of a neck region (15, 65) of the vessel opening (18, 68), wherein the second closure body (3, 43) in the assembled condition of the closure (1, 51) is led at least partly through the receiving opening (5, 55) of the first closure body and is enclosed by this opening, and the first closure body (2, 52) comprises a pressing member (7, 57), wherein the closure body (2, 52; 3, 53) is designed such that in the assembled condition of the closure (1, 51), the pressing member (7, 57) assumes a pressing position (PE2), in which the holding member (11, 61) is pressed against the neck region (15, 65) of the vessel opening (18, 68) whilst assuming a closure position (PZ1), wherein the first closure body (2, 52) forms a pressure application region (6, 56) for opening the closure (1, 51), wherein the first and the second closure body (2, 52; 3, 53) are designed in a manner such that by way of pressure application upon the pressure application region (6, 56) in the closure direction (V), the pressing member (7, 57) is displaced from the pressing position (PE2) into a release position (PE3) on account of a displacement of the first closure body (2, 52) relative to the second closure body (3, 53) in the closure direction (V), in a manner such that the holding member (11, 61) can move in the radial direction of the vessel opening (18, 68) out of its closure position (PZ1) into an opening position (PZ2),
**characterised in that**
the first closure body (2, 52) is a closure cap and a cap section of the closure cap forms the pressure application region (6, 56) for opening the closure (1,51) and lies opposite the receiving opening (5, 55).

2. A closure according to claim 1, **characterised in that** the holding member (11, 61) is designed in an elastic manner.

3. A closure according to claim 1 or 2, **characterised in that** the holding member (11, 61) comprises a plurality of holding elements (11a...11d; 61a...61d).

4. A closure according to claim 3, **characterised in that** the holding member (11, 61) comprises a plurality of elastic holding elements (11a...11d; 61a...61d) which are arranged on the closure member (12, 62).

5. A closure according to one of the claims 1 to 4, **characterised in that** the holding member (11, 61) or its holding elements (11a...11d; 61a...61d) are arranged annularly around the closure member (12, 62).

6. A closure according to one of the claims 1 to 5, **characterised in that** the first and second closure body (2, 52; 3, 53) are designed in a manner such that a displacement space (8, 58), in particular a cavity is formed between the closure member (12, 62) of the second closure body (3, 53) and the pressure application region (6, 56) of the first closure body (2, 52) in the assembled condition of the closure (1, 51), in a manner such that the pressure application region (6, 56) for opening the closure (1, 51) is displaceable in the direction of this displacement space (8, 58).

7. A closure according to one of the claims 1 to 6, **characterised in that** the pressure application region (6, 56) is formed by a cap section in the form of a wall section.

8. A closure according to one of the claims 1 to 7, **characterised in that** the first closure body (2, 52) is designed as a closed closure cap with the receiving opening (5, 55).

9. A closure according to one of the claims 1 to 8, **characterised in that** the first closure body (2, 52) forms an undercut region (9), in particular a cavity, and the first and second closure body (2, 52; 3, 53) are designed in a manner such that the holding member (11, 61) in the opened condition of the closure (1, 51) engages into the undercut region (9) of the first closure body (3, 53) and thus prevents the second closure body (3, 53) from sliding out of the first closure body (2, 52) given an opened closure (1, 51).

10. A closure according to claim 5, **characterised in that** the holding member (11, 61) or its holding elements (11a...11d; 61a...61d) is/are movable radially to the closure member (12, 62), and the diameter (D3) of the holding member (11, 61) in the opening position (PZ2) is preferably larger than the diameter (D1) of the receiving opening (5, 55).

11. A closure according to one of the claims 1 to 10, **characterised in that** the pressing member (7, 57) is formed by an edge section (10, 60) which surrounds the receiving opening (5, 55).

12. A closure according to one of the claims 1 to 11, **characterised in that** the holding member (11, 61) or its holding elements (11a...11d; 61a...61d) comprises/comprise a projection (13, 63) for engaging into a recess (16, 66) or onto a shoulder, said recess or shoulder being on the neck section (15, 65) of the vessel (4, 54).

13. A closure according to one of the claims 1 to 12, **characterised in that** the holding member (11, 61) or its holding elements (11a...11d; 61a...61d) comprises/comprise a latch-in location (14, 64) for the pressing member (7, 57) for assuming a pressing position (PE2).

14. A closure according to one of the claims 1 to 13, **characterised in that** the first and/or second closure body (2, 52; 3, 53) is designed in a single-part or multi-part manner.

15. A closure according to one of the claims 1 to 14, **characterised in that** the diameter (D1) of the receiving opening (5, 55) is equal to or larger than the diameter (D2) of the closure member (12, 62) and preferably equal to or larger than the largest diameter (D3) on the closure-effective neck section (15, 65) of the vessel (4, 54).

16. A closure according to claim 2, **characterised in that** the elastic holding member (11, 61) or its elastic holding elements (11a...11d; 61a...61d) is/are formed on the second closure body (3, 53) in a manner such that this/these are under pre-load in the closure position (PZ1).

## Revendications

1. Fermeture (1, 51) destinée à fermer des ouvertures (18, 68) de récipients, contenant
un premier corps de fermeture (2, 52) doté d'une ouverture de réception (5, 55) et
un deuxième corps de fermeture (3, 53) doté d'un organe de fermeture (12, 62) qui ferme l'ouverture (18, 68) du récipient dans une direction (V) de fermeture orientée vers l'ouverture (18, 68) du récipient,
ainsi qu'un organe de maintien (11, 61) qui se raccorde à l'organe de fermeture (12, 62) et qui chevauche par l'extérieur la zone de col (15, 65) de l'ouverture (18, 68) du récipient,
le deuxième corps de fermeture (3, 43) étant guidé au moins en partie par l'ouverture de réception (5, 55) du premier corps de fermeture et étant entouré par cette dernière lorsque la fermeture (1, 51) est en position montée,
le premier corps de fermeture (2, 52) contenant un organe de poussée (7, 57),
les corps de fermeture (2, 52; 3, 53) étant configurés de telle sorte que lorsque la fermeture (1, 51) est en position montée, l'organe de poussée (7, 57) prenne une position de poussée (PE2) dans laquelle l'organe de maintien (11, 61) est repoussé contre la partie de col (15, 65) de l'ouverture (18, 68) du récipient en prenant une position de fermeture (PZ1),
le premier corps de fermeture (2, 52) formant une partie (6, 56) d'application de pression permettant l'ouverture de la fermeture (1, 51),
le premier et le deuxième corps de fermeture (2, 52; 3, 53) étant configurés de telle sorte que par application d'une pression dans la direction de fermeture (V) sur la partie (6, 56) d'application de pression, l'organe de poussée (7, 57) soit déplacé depuis la position de poussée (2, 52) jusque dans une position de libération (PE3) par un déplacement du premier corps de fermeture (2, 52) par rapport au deuxième corps de fermeture (3, 53) dans la direction de fermeture (V), de telle sorte que l'organe de maintien (11, 61) puisse se déplacer dans la direction radiale par rapport à l'ouverture (18, 68) du récipient depuis sa position de fermeture (PZ1) jusque dans une position d'ouverture (PZ2),
**caractérisée en ce que**
le premier corps de fermeture (2, 52) est un capuchon de fermeture comprenant une section de capuchon qui forme la partie (6, 56) d'application de pression servant à ouvrir la fermeture (1, 51), la section de capuchon est située face à l'ouverture de réception (5, 55).

2. Fermeture selon la revendication 1, **caractérisée en ce que** l'organe de maintien (11, 61) est élastique.

3. Fermeture selon les revendications 1 ou 2, **caractérisée en ce que** l'organe de maintien (11, 61) comporte plusieurs éléments de maintien (11a.. 11d; 61a.. 61d).

4. Fermeture selon la revendication 3, **caractérisée en ce que** l'organe de maintien (11, 61) comporte plusieurs éléments de maintien (11a.. 11d; 61a.. 61d) élastiques disposés sur l'organe de fermeture (12, 62).

5. Fermeture selon l'une des revendications 1 à 4, **caractérisée en ce que** l'organe de maintien (11, 61) ou ses éléments de maintien (11a.. 11d; 61a.. 61d) sont disposés en anneau autour de l'organe de fermeture (12, 62).

6. Fermeture selon l'une des revendications 1 à 5, **caractérisée en ce que** le premier et le deuxième corps de fermeture (2, 52; 3, 53) sont configurés de telle sorte que lorsque la fermeture (1, 51) est en position montée, un espace de déplacement (8, 58) et en particulier une cavité soit formée entre l'organe de fermeture (12, 62) du deuxième corps de fermeture (3, 53) et la partie (6, 56) d'application de pression du premier corps de fermeture (2, 52), de telle sorte que la partie (6, 56) d'application de pression puisse coulisser en direction de cet espace de déplacement (8, 58) pour permettre l'ouverture de la fermeture (1, 51).

7. Fermeture selon l'une des revendications 1 à 6, **caractérisée en ce que** la partie (6, 56) d'application de pression est formée par une section de capuchon qui présente la forme d'une section de paroi.

8. Fermeture selon l'une des revendications 1 à 7, **caractérisée en ce que** le premier corps de fermeture (2, 52) est configuré comme capuchon de fermeture fermé doté d'une ouverture de réception (5, 55).

9. Fermeture selon l'une des revendications 1 à 8, **caractérisée en ce que** le premier corps de fermeture (2, 52) forme une partie (9) en contre-dépouille, en particulier une cavité, et **en ce que** le premier et le deuxième corps de fermeture (2, 52; 3, 53) sont formés de telle sorte que l'organe de maintien (11, 61) s'engage dans la partie (9) en contre-dépouille du premier corps de fermeture (2, 52) lorsque la fermeture (1, 51) est en position ouverte et empêche ainsi que le deuxième corps de fermeture (3, 53) glisse hors du premier corps de fermeture (2, 52) lorsque la fermeture (1, 51) est ouverte.

10. Fermeture selon la revendication 5, **caractérisée en ce que** l'organe de maintien (11, 61) ou ses éléments de maintien (11a.. 11d; 61a.. 61d) est ou sont mobiles radialement par rapport à l'organe de fermeture (12, 62) et **en ce que** le diamètre (D3) de l'organe de maintien (11, 61) est en position d'ouverture (PZ2) de préférence plus grand que le diamètre (D1) de l'ouverture de réception (5, 55).

11. Fermeture selon l'une des revendications 1 à 10, **caractérisée en ce que** l'organe de poussée (7, 57) est formé par une partie de bordure (10, 60) qui entoure l'ouverture de réception (5, 55).

12. Fermeture selon l'une des revendications 1 à 11, **caractérisée en ce que** l'organe de maintien (11, 61) ou ses éléments de maintien (11a.. 11d; 61a.. 61d) présentent une saillie (13, 63) permettant l'engagement dans un creux (16, 66) ou sur un appendice servant de section de col (15, 65) du récipient (4, 54).

13. Fermeture selon l'une des revendications 1 à 12, **caractérisée en ce que** l'organe de maintien (11, 61) ou ses éléments de maintien (11a.. 11d; 61a.. 61d) contiennent un emplacement d'encliquetage (14, 64) pour l'organe de poussée (7, 57), pour lui permettre de prendre une position de poussée (PE2).

14. Fermeture selon l'une des revendications 1 à 13, **caractérisée en ce que** le premier et/ou le deuxième corps de fermeture (2, 52; 3, 53) sont configurés en une ou plusieurs pièces.

15. Fermeture selon l'une des revendications 1 à 14, **caractérisée en ce que** le diamètre (D1) de l'ouverture de réception (5, 55) est supérieur ou égal au diamètre (D2) de l'organe de fermeture (12, 62) et de préférence supérieur ou égal au plus grand diamètre (D3) de la section de col (15, 65), qui assure la fermeture, du récipient (4, 54).

16. Fermeture selon la revendication 2, **caractérisée en ce que** l'organe élastique de maintien (11, 61) ou ses éléments élastiques de maintien (11a.. 11d; 61a.. 61d) sont configurés sur le deuxième corps de fermeture (3, 53) de manière à être placés sous précontrainte en position de fermeture (PZ1).
